# EUROPÄISCHE PATENTSCHRIFT

(11) **EP 0 285 924 B1**
(45) Veröffentlichungstag und Bekanntmachung des Hinweises auf die Patenterteilung: **19.05.1993**
(21) Anmeldenummer: 88104788.0
(22) Anmeldetag: 25.03.1988
(51) Int. Cl.: A43B 5/04

(54) **Skischuh**
Ski boot
Chaussure de ski

(30) Priorität: 08.04.1987 AT 858/87
(43) Veröffentlichungstag der Anmeldung: 12.10.1988
(73) Patentinhaber: HTM Sport- und Freizeitgeräte Aktiengesellschaft, A-2320 Schwechat (AT)
(72) Erfinder: Janisch, Andreas, Ing., A-2512 Tribuswinkel (AT); Zotter, Johann, A-1070 Wien (AT)
(74) Vertreter: Szász, Tibor, Dipl.-Ing.

(56) Entgegenhaltungen:
- DE-A- 2 317 408
- FR-A- 2 345 097
- FR-A- 2 400 855

## Beschreibung

Die Erfindung bezieht sich auf einen Skischuh gemäß dem Oberbegriff des Anspruches 1.

Ein derartiger Skischuh ist beispielsweise in der AT-B 380 774 beschrieben. Bei diesem Skischuh ist zwischen dem Außenschuh und dem Innenschuh eine Andrückplatte angeordnet, die mittels eines Zugseiles gespannt werden kann. Das eine Ende des Zugseiles ist an einem Ansatzlappen des hinteren Schaftteiles befestigt. Das Zugseil wird über die Andrückplatte geführt, mittels einer auf der anderen Schuhseite gelagerten Umlenkrolle umgelenkt und neuerlich über die Andrückplatte zu einer Winkelrolle, die im Ansatzlappen gelagert ist, zurückgeführt. Dadurch, daß das Zugseil quer zur Längsrichtung des Fußes zweimal die Andrückplatte unmittelbar beaufschlagt, wird eine örtlich überhöhte Belastung auf den Fuß des Skiläufers ausgeübt.

Bei einem anderen Skischuh ist zwischen Außenschuh und Innenschuh eine Ristbandage angeordnet, die mittels zweier Zugseile, welche über Umlenkungen an die Rückseite des Skischuhs geführt werden, gespannt oder entspannt werden kann (s.Prospekt der Fa.Kastinger 1980). Bei dieser Ausführung ist eine genaue Anpassung des Ristbandes an den Fuß des jeweiligen Skiläufers erforderlich, um die Bildung von Druckstellen zu verhindern. Dies kann aber bei der Massenherstellung von Skischuhen nicht gut möglich sein.

Bekannte Lösungen nach den EP-A1-73 991 und EP-A1-165 495 betreffen jeweils Vorrichtungen, die zwar eine Andrückplatte, jedoch kein Zugseil offenbaren. Somit liegen diese beiden Druckschriften außerhalb des Gattungsbereiches des Anmeldungsgegenstandes. Feststellvorrichtungen, die nach diesen Druckschriften eine Spindel mit zwei gegensinnigen Gewindeabschnitten betätigen, gehen über den bereits berücksichtigten Stand der Technik nicht hinaus.

Die Erfindung stellt sich die Aufgabe, die Nachteile der bekannten Ausführungen zu beseitigen und einen Skischuh zu schaffen, bei dem das Festlegen des Fußes im Skischuh ohne die Gefahr des Entstehens von Druckstellen herbeigeführt wird.

Ausgehend von einem Skischuh gemäß dem Oberbegriff des Anspruches 1 wird diese Aufgabe erfindungsgemäß durch die Maßnahmen des kennzeichnenden Teiles dieses Anspruches gelöst. Durch die Verwendung eines Faltelementes wird eine besonders günstige Kraftverteilung an der Andrückplatte und somit auch im Ristbereich des Skiläufers gewährleistet.

Gemäß der Kennzeichnung des Anspruches 1 der obigen Anmeldung gelangt ein Faltelement zur Anwendung, welches zwischen der Andrückplatte und der Innenwand des Außenschuhs anliegt und mittels des Zugseiles in einer Lage verstellbar ist. Dabei wird bei gespanntem Zugseil durch die Vergrößerung der Breitenausdehnung des Faltelementes eine Druckkraft auf die Andrückplatte ausgeübt.

Eine derart gestaltetes Faltelement kann keinem der genannten Vorhalte entnommen werden. Nach der EP-A1-73 991 greifen zwei Paar Verbindungslaschen, die mittels des mit den zwei gegensinnigen Gewindeabschnitten versehenen Stabes durch die Feststellvorrichtung betätigbar sind, an einem Einstellglied an. Dieses Einstellglied kann wahlweise im Fersenbereich des Skischuhs nach Fig.3, im vorderen Bereich des Skischuhschaftes nach Fig.4, oder an der Rückseite des Skischuhschaftes nach Fig.5 angeordnet sein. Durch diese bekannte Lösung wird jedoch weder jener Nachteil behoben, welcher bei dem berücksichtigten Stand der Technik auftritt, nämlich die Gefahr des Entstehens von örtlichen Druckstellen, noch wird die erfindungsgemäße Maßnahme, ein Faltelement im Sinne des Anspruches 1 vorzusehen, nahegelegt.

Die EP-A1-165 495 weicht von der soeben behandelten Lösung insoferne ab, als eine Andrückplatte (presser 6) vorgesehen ist, auf der eine Platte und eine nicht näher bezeichnete Befestigungsplatte angeordnet sind. Die Platte trägt die beiden Verbindungslaschenpaare (hier mit 4 und 10 bezeichnet), die jeweils an gesonderten, in einem Abstand voneinander befindlicher Gelenkachsen an der Platte angreifen. Dabei wird jedoch die Längenabmessungen der beiden, mittels des Stabes betätigbaren Mitnehmerklinken (pawls 3) in einem Ausmaß verlängert, das dem Abstand der beiden Gelenkachsen entspricht. Um auf die Andrückplatte an einem von der Platte abgesetzten Bereich gesondert einen Druck aufbringen zu können, ist ein Verbindungsstab mit unteren und oberen Verbindungslaschen am Außenschuh bzw. an der Andrückplatte angelenkt.

Der jetzt beschriebene Aufbau läßt erkennen, daß die bekannte Lösung eine große Anzahl von Bauteilen benötigt, um eine Kraftverteilung an der Andrückplatte überhaupt zu erreichen. Allerdings erfolgte die Kraftübertragung konzentriert in den Bereichen von Platte und Befestigungsplatte, so daß angezweifelt werden kann, ob durch die gezeigte und beschriebene Anordnung eine Kraftübertragung von der Platte und der Befestigungsplatte auf den Skischuh ohne die Gefahr des Entstehens von Druckstellen erreicht wird.

Die Merkmale des Anspruches 2 ermöglichen eine unmittelbare Betätigung des Faltelementes durch den Seilzug. Allerdings ist hiefür die Verwendung eines T-förmigen Endstückes am der Feststellvorrichtung abgelegenen Ende des Seilzuges erforderlich. Des weiteren müssen die einzelnen Glieder des Faltelementes Bohrungen zum Durchführen des Seilzuges aufweisen.

Diese Maßnahme kann vereinfacht werden, wenn die im Anspruch 3 zwingend angeführten Merkmale Verwendung finden. Aus Gründen einer symmmetrischen Betätigung des Faltelementes ist es jedoch zweckdienlich, wenn auch die fakultativen Merkmale des Anspruches 3 angewendet werden.

Das Faltelement könnte mit seinem oberen Endbereich an der Andrückplatte auch befestigt sein. Aus Herstellungsgründen hat es sich jedoch als zweckdienlich erwiesen, wenn zum Abstützen des Faltelementes an der Andrückplatte die Merkmale des Anspruches 4 oder 5 verwirklicht werden.

Für die Anordnung des Faltelementes bieten sich verschiedene Lösungen an. So kann das Faltelement im Bereich des Ristes (s.Anspruch 6) oder oberhalb des Ferse im hinteren Schaftbereich (vgl.Anspruch 7) oder aber im Sohlenbereich (s.Anspruch 8) angeordnet werden. Dabei wird durch die Merkmale des Anspruches 9 dafür gesorgt, daß die Feststellvorrichtung insbesondere bei diesem Ausführungsbeispiel das Skifahren nicht behindert.

Die Maßnahme des Anspruches 10 ermöglicht einerseits ein zuverlässiges Festhalten des Innenschuhs gegenüber dem Außenschuh in der gespreizten Lage des Faltelementes und andererseits nach Lockern des Zugseiles eine selbsttätige Rückführung des Faltelementes in die gestreckte Lage, ohne daß hiefür zusätzliche Federn erforderlich wären.

Durch den Gegenstand des Anspruchs 11 wird eine gute Anpassung der Andrückplatte an den Fuß des Skiläufers gewährleistet.

In der Zeichnung sind mehrere beispielsweise Ausführungsformen des Erfindungsgegenstandes dargestellt. Fig.1 zeigt ein Schaubild der ersten Ausführungsform des Skischuhs bei gelockertem Zugseil, wobei ein Teil des Außenschuhs weggebrochen ist, Fig.2 ist eine teilweise geschnittene Seitenansicht des Skischuhs, gleichfalls bei gelockertem Zugseil und Fig.3 eine teilweise geschnittene Seitenansicht bei gespanntem Zugseil. In Fig.4 ist ein Teilschnitt durch eine zweite Ausführungsform dargestellt, bei der das Zugseil sich in der gelockerten Lage befindet. Fig.1a zeigt eine Abwandlung der Anordnung des Zugseils am Faltelement, ähnlich der Fig.1, Fig.1b zeigt eine Abwandlung der Abstützung des Faltelementes an der Andrückplatte. In Fig.5 ist ein Teilschnitt durch die Sohle eines Skischuhs dargestellt, bei welcher Ausführungsform das Zugseil sich in der gelockerten Lage befindet.

In den Fig.1 bis 3 ist mit 1 der Skischuh in seiner Gesamtheit bezeichnet. Er besitzt einen im Bereich des Schaftes in zwei Hälften gespaltenen Innenschuh 2 und einen Außenschuh 3. Letzterer besteht aus einem Basisteil 3a, einem vorderen Schaftteil 3b und einem hinteren Schaftteil 3c. Die Schaftteile 3b und 3c sind mittels Achsen 4 bzw. 5 am Basisteil 3a angelenkt, um einerseits das Einsteigen und andererseits ein Fahren in der Vorlage zu erleichtern. Am Basisteil 3a ist eine Sohle 3d angesetzt. Der vordere Schaftteil 3b trägt einen Spannriemen 6, der mit einem Abschnitt am letzteren befestigt ist und mittels seines freien Endebereiches mit einer Schnalle 6a zum Festhalten des hinteren Schaftteils 3 in Eingriff bringbar ist. Der Spannriemen 6 weist in bekannter Weise zum besseren Eingriff mit der Schnalle 6a eine Verzahnung 6b auf. Mit 7 ist der nur angedeutete Unterschenkel des Skiläufers bezeichnet.

Im Bereich des Ristes ist auf den Innenschuh 2 eine Andrückplatte 8 aufgelegt, welche aus einem im Querrichtung biegsamen Material hergestellt und der Form des Innenschuhs 2 angepaßt ist. Die Andrückplatte 8 trägt an ihrem oberen Ende Haken 8a oder Vorsprünge. Um die genannte Biegsamkeit der Andrückplatte 8 zu erhöhen, weist diese im Bereich ihrer beiden Seiten Einschnitte 8b auf, die vorzugsweise dreieckig ausgebildet sind. Auf der Andrückplatte 8 ist ein Faltelement 9 mit seinen Kanten gelagert, dessen gegenüberliegende Kanten an der Innenseite des Außenschuhs 3 anliegen. Das Faltelement 9 wird von einem Zugseil 10 durchsetzt, dessen eines Ende am Ende des Faltelementes 9 befestigt ist. Das gegenüberliegende Ende des Faltelementes 9 ist an den Haken 8a abgestützt. Die aneinandergrenzenden Platten des Faltelementes 9 schließen bei gespanntem Zugseil 10 einen Winkel α von 70 - 90° und bei gelockertem Zugseil 10 einen Winkel β von 130 - 160^{°} miteinander ein.

Um das Zugseil 10 spannen zu können, ist das andere Ende des Zugseiles an einer Wickelrolle 11 befestigt, deren Achse 12 den Außenschuh 3 durchsetzt und an dem herausragenden Ende eine z.B. als Drehknopf ausgestaltete Feststellvorrichtung 13 trägt. In der gespannten Lage des Zugseiles 10 wird der Drehknopf 13 durch Reibung festgehalten. Es besteht jedoch auch die Möglichkeit, den Drehknopf 13 an seiner Unterseite mit einer Kerbe zu versehen, in welche ein Vorsprung des Außenschuhs 3 einrasten kann.

In der Ausgangslage (bei angezogenen Skischuh) ist der Abstand zwischen der Andrückplatte 8 und dem Außenschuh 3 mit a₁ bezeichnet (s.Fig.2). Soll der Skischuh 1 vom Skiläufer angezogen werden, so wird zunächst das Zugseil 10 mittels des Drehknopfes 13 gelockert und der Strammer des Spannriemens 6 wird geöffnet, so daß der hintere Schaftteil 3c zusammen mit der zugehörigen Hälfte des Innenschuhs 2 zurückgeschwenkt werden kann. Danach wird der Fuß des Skiläufers in den Innenschuh 2 eingeführt, bis er auf der Sohle 3d aufliegt. Hierauf wird der hintere Schaftteil 3c nach vorne geschwenkt und mittels des Spannriemens 6 und der Schnalle 6a am vorderen Schaftteil 3b festgehalten. Danach wird der Drehknopf 13 gedreht. Dabei drücken die einzelnen Platten des Faltelementes 9 die Andrückplatte 8 von der Innenseite des Außenschuhs 3 weg, so daß zwischen der Andrückplatte 8 und dem Außenschuh 3 ein vergrößerter Abstand a₂ entsteht (s.Fig.3). Sobald die richtige Lage der Andrückplatte 8 erreicht ist, wird das Verdrehen des Drehknopfes 13 beendet. Der Fuß des Skiläufers ist damit im Skischuh 1 festgelegt.

Will der Skiläufer mit seinem Fuß den Skischuh 1 verlassen, so wird zunächst der Drehknopf 13 in entgegengesetzter Richtung gedreht, so daß das Zugseil 10 gelockert wird. Danach wird der Spannriemen 6 mittels des Strammers geöffnet. Der hintere Schaftteil 3c kann danach zurückgeschwenkt und der Fuß aus dem Innenschuh 2 herausgezogen werden.

Der in Fig.4 dargestellte Skischuh 1' unterscheidet sich von dem zuerst beschriebenen Skischuh dadurch, daß sich die Andrückplatte 8', das Faltelement 9', das Zugseil 10' und die Spannvorrichtung in Gestalt einer Wickelrolle 11', die mit dem Drehknopf 13' verdreht werden kann, nicht im Bereich des Ristes, sondern im hinteren Schaftbereich 3'c im Skischuh 1' befindet. Der übrige Aufbau des Skischuhs 1' entspricht dem des zuerst beschriebenen Skischuhs 1.

Bei der Ausführungsform nach Fig.1a, bei der der Skischuh 1'' ansonsten der Ausgestaltung nach den Fig.1 bis 3 entspricht, weist das Faltelement 9'' an den Seitenflächen seiner Glieder Ösen 9''a auf, durch welche das Zugseil 10'' geführt ist. Das der Feststellvorrichtung 13'' abgelegene freie Ende 10''b des Zugseils 10'' ist am Basisteil 3''a des Außenschuhs 3'' befestigt. Die Betätigung des Zugseils 10'' erfolgt - ähnlich wie beim Ausführungsbeispiel nach Fig.1 - über eine Wickelrolle 11'' mittels einer als Drehknopf ausgebildeten Feststellvorrichtung 13''. Dadurch, daß das Zugseil 10'' beide Seiten des Faltelementes 9'' umgreifend verläuft, ist nach diesem Ausführungsbeispiel etwa die doppelte Länge des Zugseils 10'' auf die Wickelrolle 11'' aufzubringen als bei der Ausführungsform nach Fig.1.

Die in Fig.1b dargestellte Variante betrifft eine andere Art der Abstützung des Faltelementes 9''' an der Andrückplatte 8'''. Dabei weist das der Andrückplatte 8''' zugewandte Glied des Faltelementes 9''' Fortsätze 9'''a auf, die in Schlitze 8'''a der Andrückplatte 8''' eingreifen.

Die weiteren Bauelemente der Ausgestaltung nach den Fig.1a und 1b entsprechen dem bereits Beschriebenen. Sie wurden lediglich der besseren Unterscheidung halber mit Ziffern '' bzw. ''' bezeichnet.

Fig.5 zeigt die Verwendung der Erfindung im Sohlenbereich eines Skischuhs 1^{IV}, wobei in dieser Fig. lediglich der Sohlenbereich im Schnitt dargestellt ist. Das Faltelement 9^{IV} ist bei diesem Ausführungsbeispiel zwischen dem Innenschuh 2^{IV} und dem Außenschuh 3^{IV} angeordnet, wobei die Andrückplatte 8^{IV}, die im vorliegenden Fall aus einem steifen Material besteht, am Außenschuh 3^{IV}, vorzugsweise im vorderen Sohlenbereich, mittels einer Querachse 3^{IV}e angelenkt ist. Dabei bietet sich der Absatz 3^{IV}f des Skischuhs 1^{IV} zur Unterbringen der Wickelrolle 11^{IV} und der Achse 12^{IV} der hier nicht dargestellten, als Drehknopf ausgebildeten manuell zu betätigenden Feststellvorrichtung an. Diese Feststellvorrichtung kann auch in Form eines Schlüssels ausgebildet sein, wobei in diesem Fall die Achse 12^{IV}, wie für sich bei derartigen Vorrichtungen bekannt, mit einem Profil-Querschnitt versehen ist, auf welches der mit einem kongruenten Anschlußbereich versehene Schlüssel ansetzbar ist.

Weitere Bauteile entsprechen den bisherigen Ausführungsformen. Die Betätigung des Zugseils 10^{IV} und die auf die Andrückplatte 8^{IV} aufgebrachte Wirkung entspricht ebenfalls dem bereits Beschriebenen, mit dem Unterschied, daß die Andrückplatte 8^{IV} bei Betätigung des Zugseils 10^{IV} um ihre Querachse 3^{IV}e verschwenkt wird und auf diese Weise die Vorspannung im Bereich des Fußbettes für den Skiläufer verändert.

Die Erfindung ist nicht an die in der Zeichnung dargestellten und im vorstehenden beschriebenen Ausführungsbeispiele gebunden. Vielmehr sind verschiedene Abänderungen derselben möglich, ohne den Rahmen der Erfindung zu verlassen. Insbesondere sollen auch Skischuhe, bei denen der Einstieg nicht, wie dargestellt, von rückwärts, sondern von vorne erfolgt, unter den Schutz der Erfindung fallen. In diesem Fall muß allerdings die Zunge an ihrer Innenseite mit einer weiteren Druckplatte abgedeckt sein, welche ein einwandfreies Gleiten des Faltelementes beim Spannen und beim Lösen des Zugseiles sicherstellt.

Eine weitere Variante besteht in einer Kombination der angeführten Ausführungsbeispiele. So können Ausgestaltungen nach den Fig.1a und oder 1b in Verbindung mit einem der Ausführungsformen nach Fig.4 oder 5 Verwendung finden. Es ist aber auch eine Kombination der Ausgestaltung nach den Fig.1a und 1b mit jener nach Fig.1 denkbar. Auch die angelenkte Anordnung der Andrückplatte nach Fig.5 kann in Verbindung mit der Ausgestaltung nach einem der Fig.1, 1a oder 4 Verwendung finden.

Schließlich ist es möglich, die manuell zu betätigende Feststellvorrichtung in Form eines Schlüssels bei einem der Ausführungsformen nach den Fig.1 bis 3, 1a, 1b oder 4 zu verwirklichen.

## Patentansprüche

1. Skischuh (1,1'), der vorzugsweise zum Einstieg von hinten bestimmt ist und der aus einem Außenschuh (3,3') und aus einem Innenschuh (2,2') besteht, wobei zum Festlegen des Fußes im Skischuh (1,1') zwischen den beiden Schuhteilen (3,2;3',2') eine durch ein Zugseil (10,10') betätigbare Andrückplatte (8,8') angeordnet ist und wobei das Zugseil (10,10') in seiner Vorspannung mittels einer manuell zu betätigenden Feststellvorrichtung (13) kontinuierlich einstellbar ist, gekennzeichnet durch ein Faltelement (9,9'), das zwischen der Andrückplatte (8,8') und der Innenseite des Außenschuhs (3,3') angeordnet ist, wobei das Zugseil (10,10') an dem von der Feststellvorrichtung (13) abgewandten Ende des Faltelementes (9,9') angreift, so daß bei gespanntem Zugseil (10,10') durch die Vergrößerung der Breitenausdehnung des Faltelementes (9,9') eine Druckkraft auf die Andrückplatte (8,8') ausgeübt wird (Fig.1 u.4).

2. Skischuh nach Anspruch 1, dadurch gekennzeichnet, daß das Faltelement (9,9') in seiner Länge vom Zugseil (10,10') durchsetzt ist und an seinem am Faltelement (9,9') angreifenden Ende ein T-förmiges Endstück (9b,9'b) trägt, welches an der Außenfläche des letzten Abschnittes des Faltelementes (9,9') anliegend abgestützt ist (Fig.1 u.4).

3. Skischuh nach Anspruch 1, dadurch gekennzeichnet, daß das Faltelement (9'') mindestens in einer seiner Seiten Führungen z.B. Ösen (9''a) zum Durchführen des Zugseils (10'') aufweist, wobei das Zugseil (10'') am Faltelement (9'') vorzugsweise dessen beide Seiten umgreifend verläuft und mit seinem freien Ende (10''b) am Basisteil (3''a) des Außenschuhs (3'') befestigt ist (Fig.1a).

4. Skischuh nach einem der Ansprüche 1 bis 3, dadurch gekennzeichnet, daß die Andrückplatte (8,8') zum Abstützen des Faltelementes (9,9',9'') Haken (8a,8'a) oder Vorsprünge aufweist.

5. Skischuh nach einem der Ansprüche 1 bis 3, dadurch gekennzeichnet, daß die Andrückplatte (8''') Schlitze (8'''a) und das der Andrückplatte (8''') zugewandte Glied des Faltelementes (9''') Fortsätze (9'''a) aufweist, welche mit den Schlitzen (8'''a) der Andrückplatte (8''') in Eingriff stehen (Fig.1b).

6. Skischuh nach einem der Ansprüche 1 bis 5, dadurch gekennzeichnet, daß das Faltelement (9) zwischen dem Innenschuh (2) und dem Außenschuh (3) im Bereich des Ristes des Skischuhs (1) angeordnet ist (Fig.1 bis 3).

7. Skischuh nach einem der Ansprüche 1 bis 5, dadurch gekennzeichnet, daß das Faltelement (9') zwischen dem Innenschuh (2') und dem Außenschuh (3') oberhalb der Ferse im hinteren Schaftbereich (3'c) des Skischuhs (1') angeordnet ist (Fig.4).

8. Skischuh nach einem der Ansprüche 1 bis 5, dadurch gekennzeichnet, daß das Faltelement (9^{IV}) zwischen dem Innenschuh (2^{IV}) und dem Außenschuh (3^{IV}) im Sohlenbereich des Skischuhs (1^{IV}) angeordnet ist, daß die Andrückplatte (8^{IV}), die aus einem steifen Material besteht, vorzugsweise am Außenschuh (3^{IV}) im vorderen sohlenbereich mittels einer Querachse (3^{IV}e) angelenkt ist, und daß die Feststellvorrichtung eine Wickelrolle (11^{IV}) aufweist, die im Absatz (3^{IV}f) des Skischuhs (3^{IV}) untergebracht und in diesem an einer Achse (12^{IV}) gelagert ist (Fig.5).

9. Skischuh nach einem der Ansprüche 1 bis 8, dadurch gekennzeichnet, daß die Achse (12^{IV}) einen profilierten Querschnitt aufweist, mit dem ein kongruentes Profil aufweisender Anschlußbereich der Feststellvorrichtung in Eingriff bringbar ist, wobei die Feststellvorrichtung in Form eines auf die Achse (12^{IV}) einsetzbaren und von dieser entfernbaren Schlüssels gebildet ist (Fig.5).

10. Skischuh nach einem der Ansprüche 1 bis 3, dadurch gekennzeichnet, daß das Faltelement (9,9',9'') aus aneinandergrenzenden Platten gebildet ist, die bei gespanntem Zugseil (10,10',10'') miteinander einen Winkel (α) zwischen 70 und 90°, und bei gelockertem Zugseil (10,10',10'') einen Winkel (β) von 130 - 160° miteinander einschließen.

11. Skischuh nach einem der Ansprüche 1 oder 4 oder 5, dadurch gekennzeichnet, daß die Andrückplatte (8,8',8''') aus einem in Querrichtung biegsamen Material hergestellt ist.

## Claims

1. A ski boot (1, 1') preferably of the type designed for being entered from the rear and consisting of an outer boot (3, 3') and an inner boot (2, 2'), with a clamp plate (8,8') operable by a tightening string (10, 10') for fixedly positioning the foot within said ski boot (1, 1') being disposed between said two boot components (3, 2; 3', 2'), and the tension of said tightening string (10, 10') being continuously adjustable by means of a manually operable tightener device (13), characterized by comprising a pleat element (9, 9') disposed between said clamp plate (8, 8') and the inner side of said outer boot (3, 3'), said tensioning string (10, 10') acting on the end of said pleat element (9, 9') facing away from said tightener device (13), so that in the tensioned state of said tightening string (10, 10'), the resultant increase of the transverse dimension of said pleat element (9, 9') is effective to exert a compressive force on said clamp plate (8, 8') (figs. 1 and 4).

2. A ski boot according to claim 1, characterized in that said tightening string (10, 10') passes lengthwise through said pleat element (9, 9') and has its end acting on said pleat element (9, 9') provided with a T-shaped end piece (9b, 9'b) taking support on the outer face of the terminal section of said pleat element (9, 9') (figs. 1 and 4).

3. A ski boot according to claim 1, characterized in that said pleat element (9'') is provided at least along one of its sides with guide means, for instance eyelets (9''a) for said tightening string (10'') to pass therethrough, said tightening string (10'') extending along said pleat element (9''), and preferably therearound along both of its sides, and having its free end (10''b) secured to the base (3''a) of said outer boot (3'') (fig. 1a).

4. A ski boot according to any of claims 1 to 3, characterized in that said clamp plate (8, 8') is provided with hook portions (8a, 8'a) or projections for supporting said pleat member (9, 9', 9'').

5. A ski boot according to any of claims 1 to 3, characterized in that said clamp plate (8''') is formed with slots (8'''a), and the section of said pleat element (9''') facing towards said clamp plate (8''') is provided with extensions (9'''a) received in said slots (8'''a) of said clamp plate (8''') (fig. 1b).

6. A ski boot according to any of claims 1 to 5, characterized in that said pleat element (9) is disposed between said inner boot (2) and said outer boot (3) at the location of the instep of said ski boot (1) (figs. 1 to 3).

7. A ski boot according to any of claims 1 to 5, characterized in that said pleat element (9') is disposed between said inner boot (2') and said outer boot (3') at a location above the heel in the rear leg portion (3'c) of the ski boot (1') (fig. 4).

8. A ski boot according to any of claims 1 to 5, characterized in that said pleat element (9^{IV}) is disposed between said inner boot (2^{IV}) and said outer boot (3^{IV}) at the location of the sole of said ski boot (1^{IV}), that said clamp plate (8^{IV}) is of a rigid material and preferably hinged to said outer boot (3^{IV}) at a front portion of its sole by means of a transverse pin (3^{IV}e), and that said tightener device comprises a winding reel (11^{IV}) mounted on a shaft (12^{IV}) in the heel (3^{IV}f) of said ski boot (1^{IV}) (fig. 5).

9. A ski boot according to any of claims 1 to 8, characterized in that said shaft (12^{IV}) has a non-circular cross section and is adapted to be engaged by an engagement portion of said tightener device having a complementary cross section, said tightener device being provided in the form of a key adapted to be engaged with and removed from said shaft (12^{IV}) (fig. 5).

10. A ski boot according to any of claims 1 to 3, characterized in that said pleat element (9, 9', 9'') is formed of contiguous plate sections devised to enclose therebetween an angle (α) of between 70° and 90° in the tensioned state of said tightening string (10, 10' , 10''), and an angle (β) of between 130° and 160° in the relaxed state of said tightening string (10, 10', 10'').

11. A ski boot according to any of claims 1 or 4 or 5, characterized in that said clamp plate (8, 8' , 8''') is made of a transversely flexible material.

## Revendications

1. Chaussure de ski (1, 1') destinée, de préférence, à l'engagement du pied par-derrière et constituée d'une coque extérieure (3, 3') et d'un chausson intérieur (2, 2') ; chaussure dans laquelle, pour immobiliser le pied dans la chaussure de ski (1, 1'), une plaque de pression (8, 8') pouvant être actionnée par l'intermédiaire d'un câble de traction (10, 10') est interposée entre les deux parties (3, 2 ; 3', 2') de la chaussure ; et dans laquelle la précharge du câble de traction (10, 10') est réglable en continu au moyen d'un dispositif d'arrêt (13) devant être actionné à la main, caractérisée par un élément (9, 9') en accordéon, intercalé entre la plaque de pression (8, 8') et la face interne de la coque extérieure (3, 3'), le câble de traction (10, 10') venant en prise avec l'extrémité de l'élément (9, 9') en accordéon qui est tournée à l'opposé du dispositif d'arrêt (13), de sorte que, lorsque le câble de traction (10, 10') est tendu, une force de pression est appliquée à la plaque de pression (8, 8') suite à l'accroissement de l'expansion en largeur de l'élément (9, 9') en accordéon (figures 1 et 4).

2. Chaussure de ski selon la revendication 1, caractérisée par le fait que l'élément (9, 9') en accordéon est traversé longitudinalement par le câble de traction (10, 10') et porte, à son extrémité venant en prise avec l'élément (9, 9') en accordéon, une pièce d'extrémité (9b, 9'b) configurée en T et s'appliquant, avec effet d'appui, contre la face externe du dernier tronçon de l'élément (9, 9') en accordéon (figure 1 et 4).

3. Chaussure de ski selon la revendication 1, caractérisée par le fait que l'élément (9'') en accordéon présente, dans au moins l'un de ses côtés, des guides consistant par exemple en des oeillets (9''a) assurant le guidage traversant du câble de traction (10''), le câble de traction (10'') s'étendant sur l'élément (9'') en accordéon en emprisonnant, de préférence, les deux côtés de ce dernier, et étant fixé par son extrémité libre (10''b) à la partie de base (3''a) de la coque extérieure (3'') (figure 1a).

4. Chaussure de ski selon l'une des revendications 1 à 3, caractérisée par le fait que la plaque de pression (8, 8') présente des crochets (8a, 8'a) ou des saillies pour assurer l'appui de l'élément (9, 9' , 9'') en accordéon.

5. Chaussure de ski selon l'une des revendications 1 à 3, caractérisée par le fait que la plaque de pression (8''') présente des fentes (8'''a), et l'organe de l'élément (9''') en accordéon qui est tourné vers la plaque de pression (8''') comporte des appendices (9'''a) en prise avec les fentes (8'''a) de la plaque de pression (8''') (figure 1b).

6. Chaussure de ski selon l'une des revendications 1 à 5, caractérisée par le fait que l'élément (9) en accordéon est intercalé entre le chausson intérieur (2) et la coque extérieure (3), dans la zone du cou-de-pied de la chaussure de ski (1) (figures 1 à 3).

7. Chaussure de ski selon l'une des revendications 1 à 5, caractérisée par le fait que l'élément (9') en accordéon est intercalé entre le chausson intérieur (2') et la coque extérieure (3'), au-dessus de l'emboîtement et dans la région postérieure (3'c) de la tige de la chaussure de ski (1') (figure 4).

8. Chaussure de ski selon l'une des revendications 1 à 5, caractérisée par le fait que l'élément (9^{IV}) en accordéon est intercalé entre le chausson intérieur (2^{IV}) et la coque extérieure (3^{IV}), dans la zone de la semelle de la chaussure de ski (1^{IV}) ; par le fait que la plaque de pression (8^{IV}), consistant en un matériau rigide, est de préférence articulée sur la coque extérieure (3^{IV}), dans la zone antérieure de la semelle, au moyen d'un axe transversal (3^{IV}e) ; et par le fait que le dispositif d'arrêt présente un galet d'enroulement (11^{IV}) qui est logé dans l'emboîtement (3^{IV}f) de la chaussure de ski (3^{IV}), dans lequel il est monté sur un axe (12^{IV}) (figure 5).

9. Chaussure de ski selon l'une des revendications 1 à 8, caractérisée par le fait que l'axe (12^{IV}) présente une section transversale profilée avec laquelle peut être mise en prise une zone de raccordement du dispositif d'arrêt, munie d'un profil correspondant, le dispositif d'arrêt revêtant la forme d'une clé pouvant être engagée sur l'axe (12^{IV}) et pouvant en être dissociée (figure 5).

10. Chaussure de ski selon l'une des revendications 1 à 3, caractérisée par le fait que l'élément (9, 9', 9'') en accordéon est formé par des plaquettes attenantes qui décrivent mutuellement un angle (α) compris entre 70 et 90° lorsque le câble de traction (10, 10', 10'') est tendu, et un angle (β) de 130-160° lorsque le câble de traction (10, 10', 10'') est desserré.

11. Chaussure de ski selon l'une des revendications 1 ou 4 ou 5, caractérisée par le fait que la plaque de pression (8, 8', 8''') est fabriquée en un matériau doué de souplesse dans le sens transversal.
